# FASCICULE DE BREVET EUROPEEN

(11) **EP 0 305 485 B1**
(45) Date de publication et mention de la délivrance du brevet: **02.12.1992**
(21) Numéro de dépôt: 88902872.6
(22) Date de dépôt: 22.03.1988
(51) Int. Cl.: E05B 47/06

(54) **SERRURE A MECANISME DE VERROUILLAGE-DEVERROUILLAGE A L'AIDE D'UN ELECTRO-AIMANT**
SCHLOSS MIT ELEKTROMAGNETISCHER VERRIEGELUNG/ENTRIEGELUNG
LOCK WITH LOCKING-UNLOCKING MECHANISM USING AN ELECTROMAGNET

(30) Priorité: 23.03.1987 FR 8703972
(43) Date de publication de la demande: 08.03.1989
(73) Titulaire: Llort, Oscar, F-38100 Grenoble (FR)
(72) Inventeur: Llort, Oscar, F-38100 Grenoble (FR)
(74) Mandataire: Casalonga, Axel
(86) Numéro de dépôt international: FR8800151
(87) Numéro de publication internationale: WO8807615

(56) Documents cités:
- DE-B- 1 048 186
- FR-A- 2 477 616

## Description

La présente invention concerne une serrure comprenant un mécanisme de verrouillage-déverrouillage à l'aide d'un électroaimant d'un organe reliant ou adapté pour relier d'une part une poignée ou autres moyens d'actionnement et d'autre part au moins un pêne.

Le brevet FR-A-2 477 616 décrit et montre une serrure comprenant un élément de blocage susceptible d'être déplacé par un levier intermédiaire soumis à l'effet d'un champ électromagnétique créé par un électro-aimant. Ce brevet décrit et montre également un élément de blocage directement relié au noyau d'un électro-aimant et actionné par le déplacement de ce noyau.

Le brevet DE-A-1 048 186 décrit et montre une serrure dans laquelle un levier de blocage est déplacé directement sous l'effet du champ électromagnétique créé par un électro-aimant.

Les solutions proposées dans les documents ci-dessus nécessitent l'utilisation d'électro-aimants relativement puissants. Ils sont en outre susceptibles d'être perturbés ou actionnés par le champ électromagnétique d'un électro-aimant qui serait placé à l'extérieur des serrures qu'ils décrivent.

Le but de la présente invention est notamment d'améliorer la fiabilité et la sécurité des serrures existantes.

Selon la revendication 1, la présente invention se rapporte à une serrure qui comprend un mécanisme de verrouillagedéverrouillage à l'aide d'un électro-aimant d'un organe reliant ou adapté pour relier d'une part une poignée ou autres moyens d'actionnement et d'autre part au moins un pêne, ledit mécanisme comprenant un élément auxiliaire sur lequel agit l'élément mobile de l'électroaimant et qui est adapté pour dans une position être en prise avec ledit organe et dans une autre position être dégagé de cet organe, un moyen de rappel agissant sur ledit élément auxiliaire de manière à le solliciter vers l'une de ses positions.

Selon l'invention, l'électro-aimant comprend un aimant fixe qui s'étend horizontalement et une bobine montée sur un porte-bobine qui est monté coulissant sur cet aimant et est muni d'un doigt latéral guidé horizontalement, une came et un suiveur de came, dont l'un est porté bar ledit porte-bobine de l'électro-aimant et l'autre par ledit élément auxiliaire étant adaptés pour coopérer de telle sorte que, lorsque le porte-bobine de l'électro-aimant passe d'une première position à une deuxième position, l'élément auxiliaire passe de l'une de ses positions à son autre position à l'encontre dudit moyen de rappel, et réciproquement.

Selon une exécution préférée de la présente invention, ladite poignée est reliée audit organe par l'intermédiaire de moyens débrayables autorisant la rotation de cette poignée Par rapport à cet organe lorsque le couple qui lui est appliqué est supérieur à une valeur déterminée.

Selon la présente invention, ledit organe peut comprendre un arbre coaxial à ladite poignée, cette poignée et cet arbre présentant deux faces en vis-à-vis entre lesquelles sont prévus des moyens élastiques assurant le débrayage de ladite poignée lorsque le couple qui lui est appliqué est supérieur à une valeur déterminée.

Selon la présente invention, l'une desdites faces présente de préférence des encoches tandis que l'autre porte des moyens élastiques pénétrant dans ces encoches.

Selon la présente invention, ledit mécanisme peut comprendre des moyens pour empêcher le déplacement dudit élément auxiliaire avant que ladite came et ledit suiveur de came coopérent pour faire passer cet élément auxiliaire de l'une de ses positions à son autre position.

Selon la présente invention, ledit mécanisme comprend avantageusement au moins un élément pendulaire n'autorisant le mouvement dudit élément auxiliaire à partir de l'une de ses positions que lorsqu'ils sont dans des positions déterminées.

Selon la présente invention, avantageusement ledit organe est constitué par un arbre, ledit élément auxiliaire est constitué par un levier articulé pouvant occuper une première position dans laquelle il empêche la rotation dudit arbre et une deuxième position dans laquelle cet arbre est libre, et ledit élément de rappel sollicite ce levier articulé vers sa première position, l'élément mobile dudit électro-aimant étant adapté pour se déplacer linéairement et horizontalement.

Selon la présente invention, ledit levier peut s'étendre perpendiculairement audit arbre et que l'élément mobile dudit électroaimant est adapté pour se déplacer perpendiculairement audit arbre.

Selon la présente invention, ledit mécanisme peut avantageusement comprendre un élément pendulaire n'autorisant le mouvement dudit levier de sa première position vers sa deuxième position que lorsqu'ils sont dans des positions relatives déterminées.

Selon la présente l'élément mobile dudit électro-aimant et ledit levier peuvent avantageusement porter des butées qui empêchent le déplacement dudit levier avant que ladite came et ledit suiveur de came coopérent pour faire passer ce levier de sa première position à deuxième position.

La présente invention sera mieux comprise à l'étude d'une serrure décrite à titre d'exemple non limitatif et illustré par le dessin sur lequel :
- la figure 1 représente une coupe transversale et verticale selon I-I de la figure 2 d' une serrure selon la présente invention;
- la figure 2 représente une coupe longitudinale selon II-II de la serrure de la figure 1, son mécanisme étant en position de verrouillage;
- la figure 3 représente une vue correspondante à la figure 2 de la serrure de la figure 1, son mécanisme étant en position déverrouillé;
- et la figure 4 représente une vue arrière intérieure de la serrure représentée sur la figure 1, cette dernière étant inclinée.

La serrure représentée sur les figures et repérée d'une manière générale par la référence 1 comprend un corps creux repéré d'une manière générale par la référence 2. Ce corps 2 comprend une partie de section rectangulaire 3 qui est encastrée et fixée au travers d'un élément ouvrant tel qu'une porte 4 dans laquelle est ménagée un passage rectangulaire ainsi qu'une paroi avant 6 inclinée de haut en bas vers l'extérieur et qui présente sur sa partie gauche inférieure une partie en saillie 7, ainsi qu'une paroi arrière 8 située en retrait par rapport aux bords arrières de la partie de section rectangulaire 3.

La serrure 1 présente un organe formé par un arbre transversal 9 qui est monté tournant dans la partie en saillie 7 de la paroi avant 6 et dans la paroi arrière 8. Sur l'extrémité arrière de cet arbre 9 est fixé radialement un pêne 10 qui, lorsque l'arbre 9 pivote de 90°, passe d'une position verticale d'ouverture à une position horizontale de fermeture de la porte 4 dans laquelle il s'étend par exemple en arrière d'un montant fixe 11 uniquement représenté sur la figure 2. Pour limiter le débattement angulaire de l'arbre 9, ce dernier porte un bossage 9a et la face avant ou intérieure de la paroi arrière 8 porte deux bossages 8a et 8b contre lesquels le bossage 9a vient en butée.

Dans la partie en saillie 7 de la paroi avant 6 du boîtier 2 est ménagé un évidement 12 à fond plat et concentrique à l'arbre 9. Dans cet évidement 12, il est prévu un plateau annulaire 13 qui est solidaire en rotation de l'arbre 9 puis une poignée en forme de bouton de manoeuvre 14 qui est monté tournant sur l'extrémité avant de l'arbre 9 et qui est maintenue axialement par une liaison à encliquetage 15. Ce bouton de manoeuvre 14 présente sur sa face avant une nervure radiale 16 de préhension située à l'extérieur de la partie en saillie 7 du boîtier 2.

La face radiale avant du plateau 13, située en vis-à-vis de la face radiale arrière du bouton 14, présente une multiplicité d'encoches hémisphériques 17 prévues sur une même circonférence. Dans la face arrière du bouton 14 est ménagé un évidement 18 dans lequel sont disposés un ressort 19 et une bille 20 qui, sous l'effet de ce ressort 19, est poussé vers le plateau 13 de manière à s'engager partiellement dans les encoches 17 de ce plateau 13. L'ensemble encoches 17, bille 20, ressort 19 constitue une liaison élastique débrayable entre le bouton de manoeuvre 14 et l'arbre 9.

Par ailleurs, dans le fond de l'évidement 12 de la partie en saillie 7 du boîter 2 est ménagé un évidement 21 dans lequel sont disposés successivement un ressort 22 et une bille 23 qui sous l'effet du ressort 22 est poussée vers la face arrière du plateau 13, cette face arrière du plateau 13 présentant deux encoches hémisphériques 24 à 90° dans lesquelles la bille 23 s'engage partiellement lorsque l'arbre 9 occupe ses deux positions extrèmes correspondant aux deux positions extrèmes à 90° du pêne 10.

A l'arbre 9 est associé un mécanisme de verrouillagedéverrouillage repéré d'une manière générale par la référence 25 qui est prévu dans le boîtier 2 entre sa paroi avant 6 et sa paroi arrière 8.

Ce mécanisme de verrouillage 25 comprend un levier 26 mobile dans un plan vertical perpendiculaire à l'arbre 9. Ce levier 26 présente un bras 27 adjacent à la paroi arrière 8, dont l'extrémité droite la plus éloigné de l'arbre 9 présente latéralement des bossages cylindriques-28 formant des axes tournant respectivement dans la face avant 6 et dans la face arrière 8 et dont l'extrémité gauche 29 est adaptée pour s'engager dans un évidement 30 prévu à la périphérie de l'arbre 9. Lorsque le bras 27 est horizontal, son extrémité 29 étant engagée dans l'évidement 30, il constitue une butée tangentielle en rotation pour l'arbre 9 et empêche ce dernier de quitter sa position horizontale dans laquelle le pêne 10 est à sa position de fermeture et, lorsqu'il est pivoté vers le haut, son extrémité gauche 29 étant dégagée de l'évidement 30, l'arbre 9 peut être manoeuvré à l'aide du bouton 14 entre ses deux positions extrèmes vues précédemment. Un ressort 31 est prévu pour solliciter ce bras 27 vers sa position de verrouillage de l'arbre 9.

Le levier 26 présente également, entre ses extrémités 28 et 29 un bras 32 qui s'étend vers le haut et, à partir de l'extrémité supérieure de ce bras 32 un bras latéral 33 qui s'étend horizontalement en s'éloignant de la paroi arrière 8.

Latéralement au bras vertical 32 et en dessous du bras transversal 33 est prévu un électro-aimant repéré d'une manière générale par la référence 34. Cet électro-aimant 34 comprend un aimant 35 de section cylindrique qui s'étend perpendiculairement à l'arbre 9 et dont l'extrémité gauche est portée par une partie en saillie 36 de la paroi arrière 8, cette partie 36 étant située au-dessus et à distance de l'arbre 9. Sur l'électro-aimant 35, à droite du porte-aimant 36, est monté coulissant un porte-bobine 37 sur lequel est enroulée une bobine 38 et qui présente à sa partie supérieure gauche une surface inclinée 39 formant une came. Lorsque le porte-bobine 37 glisse sur l'aimant 35, de sa position reculée la plus à gauche en butée contre le porte-aimant 36 vers sa position avancée la plus à droite où une butée 40 prévue en saillie sur la paroi arrière 8 est prévue pour limiter sa course, la came 39 du porte-bobine 37 glisse sous le bras latéral 33 du levier 26 formant suiveur de came et le soulève, permettant ainsi de faire passer le levier 26 de sa position de verrouillage de l'arbre 9 à sa position de non-verrouillage de cet arbre 9, et inversement lorsque le porte-bobine 37 se déplace dans l'autre sens. Ces deux positions extrèmes sont respectivement visibles sur les figures 2 et 3.

Pour empêcher le porte-bobine 37 de tourner autour de l'aimant 35, on voit sur la figure 1 que le porte-bobine 37 présente un doigt latéral 41 qui est engagé dans une rainure longitudinal 42 prévue dans la face arrière de la paroi avant 6 du boîtier 2, ce doigt 41 glissant dans cette rainure 42 lors du glissement du porte-bobine 37 sur l'aimant 35.

Dans sa position de fermeture visible sur les figures 1 et 2, la serrure 1 est dans l'état suivant: L'arbre 9 est dans sa position extrème dans laquelle son bossage 9a est en butée contre le bossage 8b, le pêne 11 est horizontal à sa position de fermeture, le porte-bobine 37 est à sa position reculée et le levier de verrouillage 26 est à sa position basse dans laquelle il empêche l'arbre 9 de tourner vers la position d'ouverture du pêne 10.

Si on essaye de faire tourner l'arbre 9 à l'aide du bouton de manoeuvre 14, l'arbre 9 ne bouge pas. Lorsque le couple appliqué au bouton de manoeuvre 14 est supérieur à une valeur déterminée, ce bouton de manoeuvre 14 tourne sur l'extrémité avant de l'arbre 9 et la bille 20 passe d'une encoche 17 à l'encoche 17 suivante, successivement, en vainquant l'effort qui lui est appliqué par le ressort 19. Ainsi, la rupture volontaire de l'arbre 9 par rotation du bouton de manoeuvre 14 est évitée. En complément de cette sécurité, on voit sur la figure 1 que l'arbre 9 présente une gorge d'affaiblissement 43 prévue en arrière de la liaison à encliquetage 15 et en avant de l'évidement 30 de l'arbre 9, dans le plan du fond-plat de l'évidement 12. Au delà d'un effort déterminé sur le bouton de manoeuvre 14, autre qu'un effort de rotation, est appliqué, l'arbre 9 se brise au niveau de la nervure d'affaiblissement 43. Le bouton de manoeuvre 14 se sépare mais il n'y a plus aucune prise possible sur l'extrémité avant restante de l'arbre 9.

Si on envoie une impulsion électrique à la bobine 38, par exemple en provenance d'un circuit électronique d'identification non représenté, relié à la bobine 38 par un fil électrique souple 38a, ce circuit électronique étant par exemple placé dans le boîtier 2 en arrière de sa paroi arrière 8 et soumis par exemple à un code d'identification introduit par l'intermédiaire d'un clavier porté par la face extérieure inclinée de la paroi avant 6, le portebobine 37 se déplace de sa position reculée à sa position avancée et soulève le levier de verrouillage 26, libérant ainsi l'arbre 9. Cette position dans laquelle le levier de verrouillage 26 est à sa position haute est visible sur la figure 3.

En faisant tourner le bouton de manoeuvre 14 dans le sens des aiguilles d'une montre, et en conséquence l'arbre 9, on peut alors amener le pêne 10 de sa position horizontale de fermeture à sa position verticale d'ouverture, le bossage 9a venant en butée contre le bossage 8a. Ces deux positions extrèmes sont maintenues grâce au système élastique constitué par le ressort 22 et la bille 23 qui s'engagent respectivement dans les deux encoches 24 à 90° du plateau 13.

Au bout d'un temps prédéterminé, par exemple de quelques secondes, le circuit électronique envoie une impulsion inverse à la bobine 38, le porte-bobine 37 revient à sa position reculée et le levier de verrouillage 26 est libéré. Si le pêne 10 est toujours dans sa position verticale d'ouverture, la face inférieure du bras de verrouillage 27 du levier de verrouillage 26 vient en appui sur la face périphériquè de l'arbre 9. Dès que l'on ramène le pêne 10 à sa position horizontale de fermeture en faisant tourner le bouton de manoeuvre 14 dans l'autre sens, le levier de verrouillage 26 poursuit sa course vers le bas et son extrémité gauche 29 s'engage danse l'encoche 30 de l'arbre 9 et verrouille de nouveau ce dernier.

La serrure 1 comporte en outre un système de sécurité repéré d'une manière générale par la référence 44, qui permet d'empêcher tout déplacements du porte-bobine 37 à partir de sa position reculée ainsi que la montée du levier de verrouillage 26, notamment dans le cas où l'appareil portant cette serrure 1 serait secoué ou incliné.

Ce système 44 comprend un élément pendulaire 45 qui comprend un bras vertical 46 adjacent à la paroi arrière 8, dont l'extrémité supérieure présente des bossages latéraux cylindriques 49 engagés respectivement dans la paroi avant 6 et dans la paroi arrière 8 de manière à constituer une articulation parallèle à l'arbre 9. Ce bras 46 s'étend vers le bas vers la partie d'extrémité libre du bras 27 du levier de verrouillage 26. Lorsque la serrure 1 est dans sa position normale, l'extrémité inférieure du bras 46 de l'élément pendulaire 45 est située juste en face d'un évidement 50 prévu dans le bras 27 du levier de verrouillage 26 dans lequel elle s'engage lorsque le levier de verrouillage 26 est soulevé, sans empêcher son mouvement. En outre, le mouvement angulaire de quelques degrés de l'élément pendulaire 50, dans un plan vertical perpendiculaire à l'arbre 9 et au-dessus du bras 27, est limité de part et d'autre de sa position verticale par deux butées 53 et 54 prévues en saillie sur la paroi arrière 8.

En complément de l'élément pendulaire 45, le portebobine 37 présente, à sa partie inférieure gauche, une partie en saillie transversale 51 et le bras 27 du levier de verrouillage 26 présente un bras latéral 52, qui sont disposés de manière à former des butées empêchant la montée du levier de verrouillage 26 à partir de sa position de verrouillage de l'arbre 9 lorsque le porte-bobine 37 est à sa position reculée, la butée transversale 51 du porte-bobine 37 se dégageant du bras transversal 52 du levier de verrouillage 26 après une faible course du porte-bobine 37, dès que le bras suiveur de came 33 atteint la came 39.

Si l'appareil portant la serrure 1 est secoué ou incliné, l'extrémité inférieure de l'élément pendulaire 45 vient au-dessus de l'un des bords 50a ou 50b de l'évidement 50 prévu dans le bras 27 du levier de verrouillage 26 et empêche la montée de ce dernier, cette montée étant en outre empêchée grâce aux butées correspondante 51 et 52 prévues respectivement sur le porte-bobine 37 et sur le levier de verrouillage 26, la came 39 vient en butée contre le bras suiveur de came 33 et le mouvement du porte-bobine 37 vers sa position avancée est ainsi stoppé, le levier de verrouillage 26 ne pouvant pas monter et restant donc dans sa position de verrouillage de l'arbre 9.

Dès que la serrure 1 reprend sa position normale stable dans laquelle l'extrémité inférieure de l'élément pendulaire 45 est en face de l'évidement 50 du bras 27 du levier de verrouillage 26, et la serrure 1 peut êntre utilisée normalement comme décrit précédemment.

La présente invention ne se limite à l'exemple cidessus décrits. Bien des variante de réalisation sont possibles sans sortir du cadre défini par les revendications annexées.

## Revendications

1. Serrure (1) comprenant un mécanisme de verrouillagedéverrouillage (25) à l'aide d'un électro-aimant (34) d'un organe (9) reliant ou adapté Pour relier d'une Part une poignée (14) ou autres moyens d'actionnement et d'autre part au moins un pêne (10), ledit mécanisme comprenant un élément auxiliaire (26) sur lequel agit l'élément mobile de l'électro-aimant et qui est adapté pour dans une position être en prise avec ledit organe (9) et dans une autre position être dégagé de cet organe, un moyen de rappel (31) agissant sur ledit élément auxiliaire (26) de manière à le solliciter vers l'une de ses positions, caractérisée par le fait que l'électroaimant (34) comprend un aimant fixe (35) qui s'étend horizontalement et une bobine (38) montée sur une porte-bobine (37) qui est monté coulissant sur cet aimant et qui est muni latéralement d'un doigt latéral (41) guidé horizontalement, une came (39) et un suiveur de came (33), dont l'un est porté par ledit porte-bobine (37) de l'électro-aimant et l'autre par ledit élément auxiliaire (26), étant adaptés pour coopérer de telle sorte que, lorsque le porte-bobine (37) passe d'une première position à une deuxième position, l'élément auxiliaire (26) passe de l'une à l'autre de ses positions précitées à l'encontre dudit moyen de rappel, et réciproquement.

2. Serrure selon la revendication 1 caractérisée par le fait que ladite poignée (14) est reliée audit organe (9) par l'intermédiaire de moyens débrayables (17, 18, 19) autorisant la rotation de cette poignée par rapport à cet organe lorsque le couple qui lui est appliqué est supérieur à une valeur déterminée.

3. Serrure selon la revendication 2, caractérisé par le fait que ledit organe comprend un arbre (9) coaxial à ladite poignée (14), cette poignée et cet arbre présentant deux faces en vis-à-vis entre lesquelles sont prévus des moyens élastiques assurant le débrayage de ladite poignée lorsque le couple qui lui est appliqué est supérieur à une valeur déterminée.

4. Serrure selon la revendication 3, caractérisé par le fait que l'une desdites faces présente des encoches (17) tandis que l'autre porte des moyens élastiques (18, 19) pénétrant dans ces encoches.

5. Serrure selon l'une quelconque des revendications précédentes, caractérisée par le fait que ledit mécanisme (25) comprend des moyens (51, 52) pour empêcher le déplacement dudit élément auxiliaire (26) avant que ladite came (39) et ledit suiveur de came (33) coopérent pour faire passer cet élément auxiliaire de l'une de ses positions à son autre position.

6. Serrure selon l'une quelconque des revendications précédentes, caractérisée par le fait que ledit mécanisme (25) comprend au moins un élément pendulaire (45) n'autorisant le mouvement dudit élément auxiliaire (26) à partir de l'une de ses positions que lorsqu'ils sont dans des positions déterminées.

7. Serrure selon l'une quelconque des revendications précédentes, caractérisée par le fait que ledit organe est constitué par un arbre (9), que ledit élément auxiliaire (26) est constitué par un levier articulé (27) pouvant occuper une première position dans laquelle il empêche la rotation dudit arbre et une deuxième position dans laquelle cet arbre est libre, que ledit élément de rappel (31) sollicite ce levier articulé vers sa première position, l'élément mobile (37) dudit électro-aimant étant adapté, pour se déplacer linéairement et horizontalement.

8. Serrure selon la revendication 7, caractérisée par le fait que ledit levier (27) s'étend perpendiculairement audit arbre (9) et que l'élément mobile (37) dudit électro-aimant est adapté pour se déplacer perpendiculairement audit arbre (9).

9. Serrure selon l'une des revendications 7 et 8, caractérisée par le fait que l'élément mobile (37) dudit électroaimant et ledit levier (27) portent des butées (51, 52) qui empêchent le déplacement dudit levier avant que ladite came (39) et ledit suiveur de came (33) coopèrent pour faire passer ce levier de sa première position à s deuxième position.

## Claims

1. Lock (1) comprising a locking/unlocking mechanism (25) working by means of an electromagnet (34) of a part (9) connecting, or being adapted to connect, a handle (14) or other actuating means on the one hand, and at least one key-bolt (10) on the other hand, said mechanism comprising an auxiliary element (26) upon which the movable element of the said electromagnet acts and which is adapted to engage into said part (9) when being in one position and to disengage from said part when being in its other position, a reset means (31) acting upon the said auxiliary element (26) so that it biasses it in direction of the one of its positions, characterized in that the electromagnet (34) comprises a static magnet (35) which extends horizontally and a solenoid (38) mounted on a solenoid carrier (37) which is slidingly mounted on the said magnet and which is, in lateral direction, provided with a horizontally guided lateral finger (41), a cam (39) and a cam follower (33) one of which is carried by the said solenoid carrier (37) of the electro-magnet, and the other one by the said auxiliary element (26), which are adapted to cooperate so that, when the solenoid carrier (37) passes from a first position into a second position, the auxiliary element (26) passes from the one to the other of its above mentioned positions in inverse direction of the said resetting means, and vice versa.

2. Lock according to claim 1, characterized in that the said handle (14) is connected with the said part (9) through disengageable means (17, 18, 19) which permit the rotation of the said handle with respect to the said part whenever the torque applied to it exceeds a determined quantity.

3. Lock according to claim 2, characterized in that the said part comprises a shaft (9) which is coaxial with respect to said handle (14), said handle and said shaft being provided with two faces facing one another between which elastic means are provided which assure the disengagement of the said handle when the torque applied to it exceeds a determined quantity.

4. Lock according to claim 3, characterized in that one of said faces is provided with notches (17) whereas the other one carries elastic means (18, 19) which penetrate into said notches.

5. Lock according to anyone of the above claims, characterized in that the said mechanism (25) comprises means (51, 52) for preventing the displacement of the said auxiliary element (26) before the said cam (39) and the said cam follower (33) cooperate for passing the said auxiliary element from the one of its positions into its other position.

6. Lock according to anyone of the above claims, characterized in that the said mechanism (25) comprises at least one reciprocating element (45) which prevents the movement of the said auxiliary element (26) from the one of its positions before they are in their determined positions.

7. Lock according to anyone of the above claims, characterized in that the said part consists of a shaft (9), that the said auxiliary element (26) consists of an articulated lever (27) which is able to occupy a first position in which it prevents the rotation of the said shaft, and a second position in which this shaft is free, that the said resetting element (31) biasses this articulated lever in direction of its first position, the movable element (37) of the said electromagnet being adapted for being displaced in a horizontal straight line.

8. Lock according to claim 7, characterized in that the said lever (27) extends perpendicularly with respect to the said shaft (9) and that the movable element (37) of the said electromagnet is adapted so that it is displaced perpendicularly with respect the said shaft (9).

9. Lock according to one of the claims 7 and 8, characterized in that the movable element (37) of the said electro-magnet and the said lever (27) are provided with stops (51, 52) which prevent the displacement of the said lever before the said cam (39) and the said cam follower (33) cooperate for passing the said lever from its first position into its second position.

## Patentansprüche

1. Schloß (1) mit einem Verriegelungs-/Entriegelungsmechanismus (25) mit Hilfe eines Elektromagneten (34) eines Organs (9), das einerseits einen Handgriff (14) oder sonstige Betätigungsmittel und andererseits mindestens einen Riegel (10) verbindet bzw. so ausgebildet ist, daß es diese verbindet, wobei dieser Mechanismus ein Hilfselement (26) umfaßt, auf das das bewegliche Element des Elektromagneten einwirkt und das so ausgebildet ist, daß es in einer Stellung in das genannte Organ (9) eingreift und in einer anderen Stellung dieses Organ freigibt, wobei ein Rückstellmittel (31) auf dieses Hilfselement (26) einwirkt, so daß dieses gegen eine dieser Stellungen gedrückt wird, dadurch gekennzeichnet, daß der Elektromagnet (34) einen sich waagrecht erstreckenden, feststehenden Magneten (35) und eine auf einen Spulenträger (37) montierte Magnetspule (38) aufweist, der auf diesem Magneten gleitend angeordnet ist und seitlich mit einem waagrecht geführten Seitenfinger (41), einer Nocke (39) und einem Nockenstößel (33) versehen ist, wovon die eine von diesem Spulentrhäger (37) des Elektromagneten und der andere von diesem Hilfselement (26) getragen wird, und die so ausgeführt sind, daß sie, wenn der Spulenträger (37) aus einer ersten Stellung in eine zweite Stellung übergeht, so zusammenwirken, daß das Hilfselement (26), gegenläufig zum genannten Rückstellmittel, aus der einen in die andere seiner vorgenannten Stellungen übergeht, und umgekehrt.

2. Schloß gemäß Anspruch 1, dadurch gekennzeichnet, daß dieser Handgriff (14) mit dem genannten Organ (9) über auskuppelbare Mittel (17, 18, 19) verbunden ist, die das Verdrehen dieses Handgriffs gegenüber diesem Organ zulassen, sobald das auf ihn aufgebrachte Drehmoment stärker als ein vorbestimmter Wert wird.

3. Schloß gemäß Anspruch 2, dadurch gekennzeichnet, daß dieses Organ eine zu diesem Handgriff (14) koaxiale Welle (9) umfaßt, wobei dieser Handgriff und diese Welle zwei einander gegenüberliegende Flächen aufweisen, zwischen denen elastische Mittel vorgesehen sind, die das Auskuppeln dieses Handgriffs bewirken, sobald das auf ihn aufgebrachte Drehmoment stärker als ein vorbestimmter Wert wird.

4. Schloß gemäß Anspruch 3, dadurch gekennzeichnet, daß eine dieser Flächen Einkerbungen (17) aufweist, während die andere elastische Mittel (18, 19) aufweist, die in diese Einkerbungen eindringen.

5. Schloß gemäß einem beliebigen der obigen Ansprüche, dadurch gekennzeichnet, daß dieser Mechanismus (25) Mittel (51, 52) umfaßt, die das Verrücken dieses Hilfselements (26) verhindern, bevor diese Nocke (39) und dieser Nockenstößel (33) zusammenwirken, um dieses Hilfselement aus der einen seiner Stellungen in seine andere Stellung zu bringen.

6. Schloß gemäß einem beliebigen der obigen Ansprüche, dadurch gekennzeichnet, daß dieser Mechanismus (25) wenigstens ein sich hin- und herbewegendes Element (45) umfaßt, das die Bewegung dieses Hilfselements (26) aus der einen seiner Stellungen erst dann zuläßt, wenn sie in vorbestimmten Stellungen sind.

7. Schloß gemäß einem beliebigen der obigen Ansprüche, dadurch gekennzeichnet, daß dieses Organ aus einer Welle (9), dieses Hilfselement (26) aus einem Gelenkhebel (27) besteht, der eine erste Stellung, in der er die Drehung dieser Welle verhindert, und eine zweite Stellung, in der diese Welle frei ist, einnehmen kann, daß dieses Rückstellelement (31) diesen Gelenkhebel gegen seine erste Stellung drückt, wobei das bewegliche Element (37) dieses Elektromagneten so ausgebildet ist, daß es sich gradlinig waagrecht bewegt.

8. Schloß gemäß einem beliebigen der obigen Ansprüche, dadurch gekennzeichnet, daß sich dieser Hebel (27) senkrecht zu dieser Welle (9) erstreckt und das bewegliche Element (37) dieses Elektromagneten so ausgebildet ist, daß es sich senkrecht zu dieser Welle (9) bewegt.

9. Schloß gemäß einem der Ansprüche 7 und 8, dadurch gekennzeichnet, daß das bewegliche Element (37) dieses Elektromagneten und dieser Hebel (27) Anschläge (51, 52) aufweisen, die das Verschieben dieses Hebels verhindern, bevor diese Nocke (39) und dieser Nockenstößel (33) zusammenwirken, um die Bewegung dieses Hebels aus seiner ersten in seine zweite Stellung zuzulassen.
